# EUROPÄISCHE PATENTSCHRIFT

(11) **EP 2 159 003 B1**
(45) Veröffentlichungstag und Bekanntmachung des Hinweises auf die Patenterteilung: **02.11.2011**
(21) Anmeldenummer: 09010094.2
(22) Anmeldetag: 05.08.2009
(51) Int. Cl.: B24B 55/04

(54) **Schutzhaube für ein rotierendes Objekt**
Protective covering for a rotating object
Capot protecteur pour un objet rotatif

(30) Priorität: 29.08.2008 DE 202008011512 U
(43) Veröffentlichungstag der Anmeldung: 03.03.2010
(73) Patentinhaber: Metabowerke GmbH, 72622 Nürtingen (DE)
(72) Erfinder: Grommel, Helmut, 49767 Twist (DE); Engelmann, Marcus, 49716 Meppen (DE)
(74) Vertreter: Lorenz, Markus

(56) Entgegenhaltungen:
- DE-U1- 8 316 954
- DE-U1- 29 508 950
- FR-A- 2 695 053

## Beschreibung

Die Erfindung betrifft eine Schutzhaube für ein rotierendes Objekt, insbesondere für eine Schleifscheibe einer Schleifinaschine, beispielsweise eines Doppelschleifers, mit den Merkmalen des Oberbegriffs von Anspruch 1.

Schleifmaschinen, insbesondere Doppelschleifer, müssen unter Berücksichtigung der Gefährdung von Bedienungspersonen bei einem Bruch der mit hoher Geschwindigkeit rotierenden Schleifscheibe mit einer den vorhandenen Unfallverhüturigsvorschriften entsprechenden Schutzhaube für die Schleifscheibe ausgerüstet sein. Eine solche Schutzhaube umgibt die Schleifscheibe im Regelfall allseitig mit Ausnahme eines Ausschnittes an der Vorderseite der Schleifmaschine, um von dort Schleifgut an die Schleifscheibe heranführen zu können.

Bei einer bekannten Schutzhaube (DE-A-29 38 411) befindet sich am Ausschnitt eine einstellbare Auflage für das Schleifgut. Außerdem befindet sich regelmäßig am Ausschnitt ein einstellbares Visier aus hochfestem, transparentem Material, durch das ein Benutzer die Bearbeitungsstelle des Schleifgutes zwar optisch betrachten kann, jedoch vor radial weggeschleuderten Partikeln geschützt ist.

Die Befestigung der Schutzhaube an der Schleifmaschine erfolgt regelmäßig so, daß die dem Gehäuse der Schleifinaschine zugekehrte Seitenwand der Schutzhaube einfach mit mehreren auf dem Umfang verteilt angeordneten Befestigungsschrauben am Gehäuse der Schleifinaschine befestigt ist. Bei der zuvor genannten Schutzhaube ist die Befestigung darüber hinaus so getroffen, daß die Verbindungsbauteile zur Aufnahme kinetischer Energie einer zu Bruch gegangenen Schleifscheibe bleibend plastisch verformbar sind.

Bekannt aus der Praxis ist eine Schutzhaube, die radial zweigeteilt ist. Hierbei sind die beiden Haubenteile an einer Überlappung durch eine Vielzahl von Verbindungsschrauben als Verbindungsbauteile verbunden.

In beiden Fällen ist die Demontage bzw. Öffnung der Schutzhaube zum Auswechseln des rotierenden Objekts, insbesondere der Schleifscheibe einer Schleifmaschine, langwierig, weil eine Vielzahl von Schraubverbindungen gelöst werden müssen. Das birgt im übrigen das zusätzliche Risiko, daß eine Bedienungsperson aus Bequemlichkeit nach dem Auswechseln der Schleifscheibe nicht mehr alle Verbindungsschrauben einschraubt, sondern nur einige der Verbindungsschrauben verwendet. Damit besteht dann ein erhebliches Sicherheitsrisiko beim Betrieb der Schleifinaschine.

Die bekannte Schutzhaube, von der die Erfindung ausgeht (DE-U-83 16 954), hat zwei Haubenteile, die durch lineares Verschieben relativ zueinander in zwei unterschiedliche Positionen bringbar sind, nämlich in eine Fixierposition, in der die Haubenteile miteinander verbunden sind, und in eine Löseposition, in der das zweite Haubenteil vom ersten Haubenteil lösbar ist. In der Fixierposition ist das zweite Haubenteil am ersten Haubenteil verriegelt. Eine Entriegelung erfolgt mittels eines Hydraulikantriebs. Wäre hier keine Hydraulik vorhanden, so müßte die Entriegelung in der Fixierposition unter Nutzung eines Werkzeugs erfolgen. Damit liegen hier ähnliche Schwierigkeiten vor wie bei den zuvor erläuterten Schutzhauben.

Entsprechende Schwierigkeiten gibt es bei Schutzhauben für rotierende Objekte aller Art, beispielsweise bei Auswuchtvorrichtungen, Schleudermaschinen, Zentrifugen o.dgl.. Ein besonderes Anwendungsfeld der vorliegenden Schutzhaube ist allerdings in der Tat eine Schleifinaschine, insbesondere in Form eines Doppelschleifers.

Der Lehre der vorliegenden Erfindung liegt das Problem zugrunde, das Öffnen der Schutzhaube zu vereinfachen.

Das zuvor aufgezeigte Problem ist bei einer Schutzhaube mit den Merkmalen des Oberbegriffs von Anspruch 1 durch die Merkmale des kennzeichnenden Teils von Anspruch 1 gelöst.

Erfindungsgemäß wird ein Verdrehen oder lineares Verschieben der beiden Haubenteile relativ zueinander als solches genutzt, um zwischen einer Fixierposition und einer Löseposition zu unterscheiden. Dazu sind die Verbindungsbauteile als Bajonettverbindungsbauteile ausgeführt. Damit ist sichergestellt, daß stets alle Bajonettverbindungsbauteile in Fixierposition in Eingriff miteinander stehen. Das zuvor geschilderte, aus der Bequemlichkeit einer Bedienungsperson resultierende Gefähzdungspotential fällt hier also systematisch weg. Gleichzeitig ist das Fixieren und Lösen der Haubenteile voneinander wesentlich einfacher als bei den aus dem Stand der Technik bekannten Schutzhauben.

Bevorzugte Ausgestaltungen und Weiterbildungen der Lehre sind Gegenstand der Unteransprüche.

Besonders zweckmäßig ist eine Ausführung der Bajonettverbindungsbauteile als Pilzkopfzapfen und zugeordnete Schlüssellochöffnungen. Aber auch abschnittsweise unterbrochene Nut-/Feder-Verbindungen können in zweckmäßiger Weise als Bajonettverbindungsbauteile genutzt werden.

Besonders zweckmäßig ist es, wenn bei einem rotierenden Objekt auch die Haubenteile der Schutzhaube kreisscheibenförmig gestaltet sind und durch Verdrehen um ihre Mittelachse gegeneinander in die Fixierposition bzw. die Löseposition gebracht werden.

Besonders interessant ist eine Konstruktion, bei der vorgesehen ist, daß mindestens ein Verbindungsbauteil zusätzlich als werkzeugbetätigtes Fixierelement, insbesondere als Fixierschraube, ausgeführt ist. Mit einem einzigen Fixierelement, insbesondere einer einzigen Fixierschraube, kann man die Haubenteile relativ zueinander in der Fixierposition festlegen und damit die gewünschte Sicherung erreichen. Anstelle einer Fixierschraube kann ein werkzeugbetätigtes Fixierelement auch ein werkzeugbetätigter Exzenter oder eine werkzeugbetätigte, in die Fixierstellung vorgespannte Rastnase sein.

Anstelle eines von manchen Unfallverhütungsvorschriften vorgeschriebenen werkzeugbetätigten Fixierelementes, insbesondere in Form einer Fixierschraube, kann man bei geschickter Konstruktion auch ein manuell betätigbares Fixierelement vorsehen. Dabei kann es sich insbesondere um einen Exzenterklemmhebel oder um eine in die Fixierstellung vorgespannte, manuell aus der Fixierstellung heraus bewegbare Rastnase o.dgl. handeln. Auch damit läßt sich durch ein im Betrieb nicht verlierbares Bauteil die Fixierposition der beiden Haubenteile sicherstellen.

Im folgenden wird nun die Erfindung anhand einer lediglich ein bevorzugtes Ausführungsbeispiel darstellenden Zeichnung näher erläutert. Bei der Erläuterung der Zeichnung werden auch weitere Ausgestaltungen, Vorteile und Besonderheiten der erfindungsgemäßen Schutzhaube diskutiert. In der Zeichnung zeigt
- Fig. 1: in perspektivischer Ansicht einen Doppelschleifer als Ausführungs- beispiel für den Einsatz erfindungsgemäßer Schutzhauben,
- Fig. 2: eine Schutzhaube für den Doppelschleifer gemäß Fig. 1 in perspek- tivischer Ansicht für sich und
- Fig. 3: die Schutzhaube aus Fig. 2, ihre beiden Haubenteile auseinanderge- nommen.

Dargestellt in Fig. 1 ist als Beispiel für den Einsatz einer erfindungsgemäßen Schutzhaube eine Schleifmaschine in Form eines Doppelschleifers mit einem Gehäuse 1, an dem sich unten ein Fuß 2 zum Anbringen auf einer Werkbank o.dgl. und oben ein Motorblock 3 mit dem darin befindlichen elektrischen Antriebsmotor befindet. Am Fuß 2 befindet sich ein Ein-/Aus-Schalter 4 für den Antriebsmotor. Rechts und links am Motorblock 3 befindet sich jeweils eine Schleifscheibe 5, die von einer Schutzhaube 6 mit Ausnahme eines Ausschnittes 7 zum Heranführen von Schleifgut geschützt ist.

Am Ausschnitt 7 sieht man bei beiden Schleifscheiben 5 jeweils eine einstellbare Auflage 8 für das Schleifgut und oberhalb des Ausschnittes 7 jeweils ein einstellbares Visier 9, durch das eine Bedienungsperson geschützt ist, wenn sie die Arbeit mit dem Schleifgut an der Schleifscheibe 5 beobachtet.

Wie bereits im allgemeinen Teil der Beschreibung ausgeführt worden ist, ist eine Schleifmaschine, insbesondere in Form eines Doppelschleifers, ein bevorzugtes Ausführungsbeispiel für den Einsatz einer erfindungsgemäßen Schutzhaube 6, nicht aber der einzige Anwendungsfall. Anwendung kann eine erfindungsgemäße Schutzhaube bei allen Arten von Vorrichtungen mit rotierenden Objekten finden, bei denen im Betrieb Gefahren für die Bedienungsperson bestehen, beispielsweise auch bei Auswuchtvorrichtungen, Schleudermaschinen, Zentrifugen o.dgl..

Für eine derartige Schutzhaube 6, die aus einem ersten Haubenteil 6a und einem zweiten Haubenteil 6b besteht, das am ersten Haubenteil 6a befestigt ist, ist wesentlich, daß die dazu vorhandenen Verbindungsbauteile 10 im Betrieb nicht verlierbar sind.

Wesentlich ist nun, daß die beiden Haubenteile 6a, 6b durch Verdrehen oder lineares Verschieben relativ zueinander in zwei unterschiedliche Positionen bringbar sind, nämlich in eine Fixierposition, in der die Haubenteile 6a, 6b miteinander verbunden sind (Fig. 2), und in eine Löseposition, in der das zweite Haubenteil 6b ohne Verwendung eines Werkzeugs vom ersten Haubenteil 6a lösbar ist, und daß die Verbindungsbauteile 10 als Bajonettverbindungsbaueile 10 ausgeführt sind. Für die Erläuterungen der Vorteile dieser Konstruktion darf auf den allgemeinen Teil der Beschreibung verwiesen werden.

Im dargestellten und bevorzugten Ausführungsbeispiel ist vorgesehen, daß die Bajonettverbindungsbauteile 10 als Pilzkopfzapfen 10a und zugeordnete Schlüssellochöffnungen 10b ausgeführt sind. Man sieht dies in Fig. 2 und 3 besonders deutlich. Durch eine Drehung des zweiten Haubenteils 6b gegenüber dem ersten Haubenteil 6a entgegen dem Uhrzeigersinn werden die beiden Haubenteile 6a, 6b in die Fixierposition gebracht, die in Fig. 2 dargestellt ist.

Bereits oben diskutiert worden ist eine andere Konstruktion für die Bajonettverbindungsbauteile 10, nämlich dergestalt, daß die Bajonettverbindungsbauteile 10 als abschnittsweise unterbrochene Nut-/Feder-Verbindungen ausgeführt sind. Auch weitere Varianten von Bajonettverbindungstechniken können eingesetzt werden.

Das in Fig. 2 und 3 dargestellte bevorzugte Ausführungsbeispiel zeigt ferner, daß mindestens ein Verbindungsbauteil 10 zusätzlich als werkzeugbetätigtes Fixierelement 11, insbesondere als Fixierschraube, ausgeführt ist. Genauer gesagt ist ein Pilzkopfzapfen oben rechts durch eine Kreuzschlitz-Fixierschraube als Fixierelement 11 ersetzt worden. Diese Fixierschraube wird mit einem Kreuzschlitz-Schraubendreher festgesetzt und dadurch ist das komplette zweite Haubenteil 6b gegenüber dem ersten Haubenteil 6a festgesetzt. Von selbst sind dabei allerdings alle Bajonettverbindungsbauteile 10 miteinander in Eingriff, so daß eine optimale Sicherung der Schutzhaube 6 realisiert ist. Werkzeugbetätigt können auch andere Fixierelemente arbeiten, z.B. ein Exzenter oder eine Rastung.

Grundsätzlich ist die Lehre der Erfindung auch dann mit Vorteil anwendbar, wenn nicht ein werkzeugbetätigtes Fixierelement 11, sondern ein manuell betätigbares Fixierelement vorgesehen ist, insbesondere ein Exzenterklemmhebel oder eine in die Fixierstellung vorgespannte Rastnase o.dgl.. Auch damit wird eine komplette Verriegelung der beiden Haubenteile 6a, 6b miteinander erreicht.

Angedeutet in Fig. 2 und gut zu erkennen rechts in Fig. 3 ist eine Besonderheit der hier dargestellten Konstruktion, die darin besteht, daß dem gleichzeitig als Bajonettverbindungsbauteil 10a ausgeführten Fixierelement 11 ein Blockierelement 12 zugeordnet ist, durch das eine Bewegung des zugeordneten Bajonettverbindungsbauteils 10b formschlüssig blockiert ist, wenn das Fixierelement 11 seine Fixierstellung einnimmt. Dieses Blockierelement 12 ist im dargestellten Ausführungsbeispiel einfach als kleiner, nach außen auftragender Steg am zweiten Haubenteil 6b ausgeführt. Ist die das Fixierelement 11 bildende Fixierschraube fest angezogen worden, so liegt sie hinter dem Blockierelement 12 und eine Drehung des zweiten Haubenteils 6b gegenüber dem ersten Haubenteil 6a im Uhrzeigersinn ist durch das Blockierelement 12 formschlüssig ausgeschlossen.

Fig. 2 und 3 zeigen weiter im Zusammenhang, daß die beiden Haubenteile 6a, 6b gemeinsam eine kreisscheibenförmige Schutzhaube 6 bilden, die in einer Mittelebene oder einer dazu parallelen Ebene in die beiden Haubenteile 6a, 6b geteilt ist. Im dargestellten Ausführungsbeispiel ist das erste Haubenteil 6a gewissermaßen kreisscheibenförmig-topfförmig ausgestaltet, während das zweite Haubenteil 6b als kreisscheibenförmiger, flacher Deckel ausgeführt ist. In der Mitte des ersten Haubenteils 6a sieht man im übrigen die Durchtrittsöffnung 13 für die Antriebswelle, auf der die Schleifscheibe 5 aufgespannt ist.

Fig. 2 und 3 zeigen im Zusammenhang ferner, daß eine Mehrzahl von Bajonettverbindungsbauteilen 10 am Rand der Haubenteile 6a, 6b über den Umfang im wesentlichen gleichmäßig verteilt angeordnet sind. Im dargestellten Ausführungsbeispiel sind vier Bajonettverbindungsbauteile 10 einschließlich des Fixierelements 11, das gleichzeitig ja auch einen Pilzkopfzapfen bildet, über den Umfang im wesentlichen gleichmäßig verteilt angeordnet.

Auch bei der erfindungsgemäßen Schutzhaube empfiehlt sich Stahlblech oder hochfester Kunststoff als Material der beiden Haubenteile 6a, 6b, entsprechend den Vorschlägen im Stand der Technik.

## Patentansprüche

1. Schutzhaube für ein rotierendes Objekt, insbesondere für eine Schleifscheibe einer Schleifmaschine,
mit einem ersten Haubenteil (6a) und einem zweiten Haubenteil (6b), das am ersten Haubenteil (6a) durch im Betrieb nicht verlierbare Verbindungsbauteile befestigt und vom ersten Haubenteil (6a) lösbar ist,
wobei die beiden Haubenteile (6a,6b) durch Verdrehen oder lineares Verschieben relativ zueinander in zwei unterschiedliche Positionen bringbar sind, nämlich in eine Fixierposition, in der die Haubenteile (6a,6b) miteinander verbunden sind, und in eine Löseposition, in der das zweite Haubenteil (6b) vom ersten Haubenteil (6a) lösbar ist,
**dadurch gekennzeichnet,**
**dass** die Verbindungsbauteile als Bajonettverbindungsbauteile (10) ausgeführt sind und
**dass** das zweite Haubenteil (6b) in der Löseposition ohne Verwendung eines Werkzeugs vom ersten Haubenteil (6a) lösbar ist.

2. Schutzhaube nach Anspruch 1, **dadurch gekennzeichnet,**
**dass** die Bajonettverbindungsbauteile (10) als Pilzkopfzapfen (10a) und zugeordnete Schlüsselfochöffnungen (10b) ausgeführt sind

3. Schutzhaube nach Anspruch 1, **dadurch gekennzeichnet,**
**dass** die Bajonettverbindungsbauteile (10) als abschnittsweise unterbrochene Nut-/Feder-Verbfndungen ausgeführt sind.

4. Schutzhaube nach einem der Ansprüche 1 bis 3, **dadurch gekennzeichnet,**
**dass** mindestens ein Verbindungsbauteil zusätzlich als werkzeugbetätigtes Fixierelement (11), insbesondere als Fixierschraube, ausgeführt ist.

5. Schutzhaube nach einem der Ansprüche 1 bis 3, **dadurch gekennzeichnet,**
**dass** mindestens ein Verbindungsbauteil zusätzlich als manuell betätigbares Fixierelement (11), insbesondere als Exzenterklemmhebel oder als in die Fixierstellung vorgespannte Rastnase, ausgeführt ist.

6. Schutzhaube nach Anspruch 4 oder 5, **dadurch gekennzeichnet,**
**daß** dem gleichzeitig als Bajonetrverbindungsbauteil (10a) ausgeführten Fixierelement (11) ein Blockierelement (12) zugeordnet ist, durch das eine Bewegung des zugeordneten Bajonettverbindungsbauteils (10b) formschlüssig blockiert ist, wenn das Fixierelement (11) seine Fixierstellung einnimmt.

7. Schutzhaube nach einem der Ansprüche 1 bis 6, **dadurch gekennzeichnet, daß** die beiden Haubenteile (6a, 6b) gemeinsam eine kreisscheibenförmige Schutzhaube (6) bilden, die in einer Mittelebene oder einer dazu parallelen Ebene in die beiden Haubenteile (6a, 6b) geteilt ist.

8. Schutzhaube nach Anspruch 7, **dadurch gekennzeichnet,**
**daß** eine Mehrzahl von Bajonettverbindungsbauteilen (10) am Rand der Haubenteile (6a, 6b) über den Umfang im wesentlichen gleichmäßig verteilt angeordnet sind.

9. Schutzhaube nach einem der Ansprüche 1 bis 8, **dadurch gekennzeichnet,**
**daß** die Haubenteile (6a, 6b) der Schutzhaube (6) für eine Schleifscheibe (5) einer Schleifmaschine ausgebildet sind und auf ihrem Umfang einen Ausschnitt (7) zum Heranführen von Schleifgut an die Schleifscheibe (5) aufweisen.

10. Schutzhaube nach Anspruch 9, **dadurch gekennzeichnet,**
**daß** am Ausschnitt (7) eine einstellbare Auflage (8) für Schleifgut angebracht ist.

11. Schutzhaube nach Anspruch 9 oder 10, **dadurch gekenntzeichnet,**
**daß** am Ausschnitt (7) ein einstellbares Visier (9) angebracht ist.

## Claims

1. Protective cover for a rotating object, particularly for a grinding disc of a grinding machine,
said cover having a first part (6a), and a second part (6b) which is fastened to said first part (6a) by connecting components which are captive during operation, and is detachable from said first part (6a), wherein the two parts (6a, 6b) of the cover can be brought into two different positions by twisting or linear displacement relative to one another, namely into a fixing position in which the parts (6a, 6b) of the cover are connected to one another, and into a detaching position in which the second part (6b) can be detached from the first part (6a) of the cover,
**characterised in that**
the connecting components are designed as bayonet-type connecting components (10), and
that, in the detaching position, the second part (6b) of the cover can be detached from the first part (6a) of the cover without using a tool.

2. Protective cover according to claim 1, **characterised in that** the bayonet-type connecting components (10) are designed as mushroom-head pins (10a) and associated keyhole apertures (10b).

3. Protective cover according to claim 1, **characterised in that** the bayonet-type connecting components (10) are designed as groove- and-tongue connections which are interrupted in certain sections.

4. Protective cover according to one of claims 1 to 3,
**characterised in that**
at least one connecting component is additionally designed as a tool-actuated fixing element (11), particularly as a fixing screw.

5. Protective cover according to one of claims 1 to 3,
**characterised in that**
at least one connecting component is additionally designed as a manually actuatable fixing element (11), particularly as an eccentric clamping lever or as a latching nose which is pretensioned into the fixing position.

6. Protective cover according to claim 4 or 5,
**characterised in that**
there is associated with the fixing element (11), which is at the same time designed as a bayonet-type connecting component (10a), a blocking element (12) by which a movement of the associated bayonet-type connecting component (10b) is blocked in a form-locking manner when the fixing element (11) assumes its fixing position.

7. Protective cover according to one of claims 1 to 6,
**characterised in that**
the two parts (6a, 6b) of the cover together form a circular-disc-shaped protective cover (6) which is divided into the two parts (6a, 6b) of the cover in a central plane or a plane parallel thereto.

8. Protective cover according to claim 7,
**characterised in that**
a plurality of bayonet-type connecting components (10) are arranged, in a substantially uniformly distributed manner, on the edge of the parts (6a, 6b) of the cover.

9. Protective cover according to one of claims 1 to 8,
**characterised in that**
the parts (6a, 6b) of the protective cover (6) are constructed for a grinding disc (5) belonging to a grinding machine and have, on their periphery, a cutaway portion (7) for feeding material to be ground to said grinding disc (5).

10. Protective cover according to claim 9,
**characterised in that**
an adjustable support (8) for material to be ground is fitted to the cutaway portion (7).

11. Protective cover according to claim 9 or 10,
**characterised in that**
an adjustable visor (9) is fitted to the cutaway portion (7).

## Revendications

1. Capot de protection pour un objet rotatif, en particulier pour une meule d'une meuleuse,
comprenant une première partie de capot (6a) et une seconde partie de capot (6b), qui est fixée à la première partie de capot (6a) par des éléments d'assemblage imperdables en fonctionnement, et qui peut être détachée de la première partie de capot (6a),
dans lequel les deux parties de capot (6a, 6b) peuvent être placées dans deux positions différentes l'une de l'autre, par rotation ou translation linéaire, à savoir dans une position d'immobilisation dans laquelle les parties de capot (6a, 6b) sont assemblées l'une à l'autre, et une position de séparation dans laquelle la seconde partie de capot (6b) peut être détachée de la première partie de capot (6a),
**caractérisé en ce que**
les éléments d'assemblage sont constitués par des éléments d'assemblage à baïonnette (10), et
**en ce que** la seconde partie de capot (6b) peut être détachée de la première partie de capot (6a)sans utilisation d'un outil dans la position de séparation.

2. Capot de protection selon la revendication 1, **caractérisé en ce que** les éléments d'assemblage à baïonnette (10) sont constitués par des tétons en champignon (10a) et des ouvertures en trou de serrure (10b) qui leur sont associées.

3. Capot de protection selon la revendication 1, **caractérisé en ce que** les éléments d'assemblage à baïonnette (10) sont constitués par des assemblages à rainure et languette interrompus par segments.

4. Capot de protection selon l'une des revendications 1 à 3, **caractérisé en ce que**
au moins un élément d'assemblage constitue en outre un élément d'immobilisation (11) actionné par un outil, en particulier une vis d'immobilisation.

5. Capot de protection selon l'une des revendications 1 à 3, **caractérisé en ce que**
au moins un élément d'assemblage est en outre constitué par un élément d'immobilisation (11) pouvant être actionné manuellement, en particulier par un levier de serrage à excentrique ou un téton d'encliquetage qui est engagé dans la position d'immobilisation sous précontrainte.

6. Capot de protection selon la revendication 4 ou 5, **caractérisé en ce que** à l'élément d'immobilisation (11) constituant en même temps un élément d'assemblage à baïonnette (10a), est associé un élément de blocage (12) par lequel un mouvement de l'élément d'assemblage à baïonnette (10b) qui y est associé est bloqué par complémentarité de forme lorsque l'élément d'immobilisation (11) prend sa position d'immobilisation.

7. Capot de protection selon l'une des revendications 1 à 6, **caractérisé en ce que**
les deux parties de capot (6a, 6b) forment ensemble un capot de protection (6) de forme discoïdale qui est divisé en deux parties de capot (6a, 6b) dans un plan médian ou dans un plan parallèle à ce dernier.

8. Capot de protection selon la revendication 7, **caractérisé en ce que** plusieurs éléments d'assemblage à baïonnette (10) sont disposés le long du bord des parties de capot (6a, 6b), d'une façon répartie sensiblement uniformément sur la périphérie.

9. Capot de protection selon l'une des revendications 1 à 8, **caractérisé en ce que**
les parties de capot (6a, 6b) du capot de protection (6) sont conçues pour une meule (5) d'une meuleuse et comportent sur leur périphérie une découpe (7) servant pour présenter à la meule (5) une matière à meuler.

10. Capot de protection selon la revendication 9, **caractérisé en ce que** un support réglable (8) pour une matière à meuler est fixé à un bord de la découpe (7).

11. Capot de protection selon la revendication 9 ou 10, **caractérisé en ce que** une visière réglable (9) est montée sur un bord de la découpe (7).
